# EUROPÄISCHE PATENTSCHRIFT

(11) **EP 0 133 470 B1**
(45) Veröffentlichungstag und Bekanntmachung des Hinweises auf die Patenterteilung: **11.05.1988**
(21) Anmeldenummer: 84107559.1
(22) Anmeldetag: 29.06.1984
(51) Int. Cl.: F02M 45/08

(54) **Kraftstoff-Einspritzdüse für Brennkraftmaschinen**
Fuel injection nozzle for internal-combustion engines
Injecteur de carburant pour moteurs à combustion interne

(30) Priorität: 10.08.1983 DE 3328824; 08.12.1983 DE 3344396
(43) Veröffentlichungstag der Anmeldung: 27.02.1985
(73) Patentinhaber: ROBERT BOSCH GMBH, 70442 Stuttgart (DE)
(72) Erfinder: Trachte, Dietrich, Dipl.-Ing., D-7250 Leonberg (DE)

(56) Entgegenhaltungen:
- CH-A- 235 636
- DE-A- 2 032 484
- DE-A- 2 555 019
- DE-B- 1 751 080
- FR-A- 707 617
- FR-A- 851 618
- US-A- 2 558 148
- US-A- 2 813 752

## Beschreibung

### Stand der Technik

Die Erfindung geht aus von einer Kraftstoff-Einspritzdüse nach der Gattung des Hauptanspruchs. Bei Einspritzdüsen dieser Gattung wird um die Voreinspritzphase zu beenden, ein bestimmtes Volumen des zugeführten Kraftstoffs durch den ausweichenden Speicherkolben geschluckt, so dass die Ventilnadel vorübergehend abgebremst oder bei entsprechender Auslegung sogar auf den Ventilsitz zurückgeführt wird. Ausserdem wird die wirksame Druckfläche an der Ventilnadel um die Grösse der zweiten Druckschulter verringert, so dass zum Weiterbewegen der Ventilnadel bzw. zum Wiederöffnen des Ventils ein merklich höherer Kraftstoffdruck erforderlich ist und die Hauptmenge des Kraftstoffs bei diesem höheren Druck eingespritzt wird. Die verringerte wirksame Druckfläche wird bis zum Ende des Einspritzvorganges beibehalten, wodurch sich ein exaktes Spritzende mit hohem Schliessdruck ergibt.

Bei einer bekannten Einspritzdüse der eingangs genannten Gattung (US-A 2558148) ist der Speicherkolben in einer Zylinderbohrung im Inneren der Ventilnadel verschiebbar angeordnet. Die Einmündung des Kraftstoff-Hilfskanals liegt an der einen Stirnseite der Zylinderbohrung, welche die zweite Druckschulter der Ventilnadel bildet. Der Speicherkolben hat einen im Durchmesser abgesetzten Ventilzapfenansatz, welcher von der Rückführfeder gegen die Einmündung des Hilfskanals gedrückt ist und die Einmündung überwacht. Das Aufsteuern des Hilfskanals am Ende der Voreinspritzphase erfolgt abhängig vom Kraftstoffdruck, der sich annähernd ungedrosselt in den Hilfskanal fortpflanzt und dort auf die Ventilfläche des Ventilzapfenansatzes am Speicherkolben einwirkt. Sobald dieser die Einmündung des Hilfskanals freigegeben hat, wirkt der Kraftstoffdruck in der Zylinderbohrung auf die gesamte Querschnittsfläche des Speicherkolbens ein und führt diesen rasch in seine Endstellung, in welcher er sich am Gehäuse abstützt und etwa bis zum Einspritzende verbleibt. Die druckabhängige Einleitung der Haupteinspritzphase hat den Nachteil, dass bei einer Veränderung der Öffnungsdrücke für Ventilnadel und Ausweichkolben eine Öffnung des Ausweichkolbens möglich wird, ohne dass eine Voreinspritzung stattgefunden hat.

Ferner sind Kraftstoff-Einspritzdüsen für Vor-und Haupteinspritzung bekannt, bei denen ein am Ende eines Voreinspritzhubs der Ventilnadel aufgesteuerter Speicherraum zwischen zwei im axialen Abstand zueinander angeordneten Führungsabschnitten der Ventilnadel in der die Ventilnadel führenden Bohrung im Düsengehäuse gebildet ist (DE-B 1 751 080). Bei dieser Anordnung ist die lediglich auf der Zusammendrückbarkeit des Kraftstoffs beruhende Schluckfähigkeit des Speicherraumes gering und ausserdem heben sich die vom Kraftstoff im Speicherraum auf die Ventilnadel ausgeübten Kräfte gegenseitig auf, so dass sich auch ein Kraftstoff-Drucksprung am Übergang zur Haupteinspritzphase nicht einstellt.

Ausserdem sind Kraftstoff-Einspritzdüsen bekannt, bei denen zur anfänglichen Drosselung des Kraftstoffdurchsatzes ein Kraftstoff-Speicherraum zwischen Ventilnadel und Schliessfeder angeordnet und über eine Drossel ständig mit der Kraftstoff-Zuleitung verbunden ist (DE-A 2032484). Die Schliessfeder greift an einem den Speicherraum auf der einen Stirnseite begrenzenden Kolbenglied an, das in Schliessstellung der Ventilnadel mit einem eine Mindestgrösse des Speicherraumes sicherstellenden axialen Ansatz auf einem mit der Ventilnadel starr verbundenen Kolbenglied aufliegt, das den Speicherraum auf der anderen Stirnseite begrenzt. Über die Drossel strömt bereits zu Beginn eines Einspritzhubes Kraftstoff in den Speicherraum und hebt beide Kolbenglieder voneinander ab, wonach die Schliessfederkraft über das Kraftstoffpolster im Speicherraum hydraulisch auf die Ventilnadel übertragen wird. Diese Ausführung erfordert eine sorgfältige Abstimmung der Teile und gegebenenfalls eine von der Drehzahl abhängige Steuerung der Drossel, wenn die angestrebte Wirkung im gesamten Arbeitsbereich der Maschine eintreten soll.

Ferner sind Kraftstoff-Einspritzdüsen mit vom Beginn der Einspritzung an vom Kraftstoff beaufschlagten Speicherkolben bekannt (DE-A 2555019), die koaxial zur Ventilnadel angeordnet oder in Form einer Hülse verschiebbar auf der Ventilnadel gelagert und gleichsinnig wie diese vom Kraftstoff beaufschlagt sind. Die Speicherkolben wirken im Öffnungssinn auf die Ventilnadel ein und werden nach einem Vorhub an gehäusefesten Anschlägen abgefangen, wonach sich die Ventilnadel allein weiter in die volle Offenstellung bewegt. Bei dieser Anordnung tritt am Übergang zur Haupteinspritzphase zwar ein Kraftstoff-Drucksprung auf, weil sich die wirksame Druckfläche nach dem Abfangen der Speicherkolben schlagartig um die vom Kraftstoff beaufschlagten Kolbenflächen verkleinert. Jedoch ist auch bei dieser Ausführung die druckanstiegshemmende Schluckwirkung der Speicherkolben schon vom Beginn des Einspritzvorgangs an vorhanden und somit für die Bildung eines deutlich ausgeprägten Übergangs zwischen Vor- und Haupteinspritzung nicht verfügbar.

### Vorteile der Erfindung

Die erfindungsgemässen Anordnungen mit den kennzeichnenden Merkmalen der Patentansprüche 1 und 9 haben demgegenüber den Vorteil, dass die Haupteinspritzphase in Abhängigkeit vom zurückgelegten Hub der Ventilnadel eingeleitet wird und dass zur Bildung eines ausgeprägten Übergangs zwischen Vor- und Haupteinspritzphase gleichzeitig sowohl ein gegen Federkraft erweiterbarer Speicher zugeschaltet als auch die im Öffnungssinn wirksame Druckfläche an der Ventilnadel reduziert wird.

Durch die in den Unteransprüchen aufgeführten Massnahmen sind vorteilhafte Weiterbildungen der im Patentanspruch 1 angegebenen Anordnung möglich.

Ein einfacher Aufbau ergibt sich, wenn der Speicherkolben in einer Zylinderbohrung des Düsengehäuses gleichachsig zur Ventilnadel verschiebbar gelagert und während der Voreinspritzphase von seiner eigenen Rückführfeder gegen die zweite Druckschulter der Ventilnadel gedrückt ist.

Die Einspritzdüse kann einen Düsenkörper und eine Ventilnadel herkömmlicher Bauart haben, wenn die den Speicherkolben aufnehmende Zylinderbohrung im Düsenhalter gebildet ist und in die Schliessfederkammer mündet, und die Ventilnadel über einen Stössel auf den Speicherkolben einwirkt, der sich in die Zylinderbohrung hineinerstreckt und dort einen die Einmündung der Zylinderbohrung in die Schliessfederkammer dichtenden Kolbenabsatz trägt.

Eine gegenüber herkömmlichen Bauarten nicht oder nur geringfügig verlängerte Ausführung einer Einspritzdüse ergibt sich, wenn der Speicherkolben als Ringkörper ausgebildet und in einer Ringkammer gelagert ist, welche zwischen der Wand der die Ventilnadel führenden Zylinderbohrung im Düsenkörper und einem im Durchmesser abgesetzten Ventilnadelabschnitt gebildet ist und an der einen Stirnseite von der als zweite Druckschulter dienenden Ringschulter am Übergang zum abgesetzten Ventilnadelabschnitt begrenzt ist. An der anderen Stirnseite kann die den Speicherkolben aufnehmende Ringkammer vorteilhaft durch eine den Ventilnadelhub begrenzende Zwischenscheibe zwischen Düsenkörper und Düsenhalter gebildet sein.

In Weiterbildung der Erfindung wird vorgeschlagen, dass der Speicherkolben über ein hubwandelndes Kraftstoffpolster mit der Ventilnadel gekoppelt ist. Dadurch ist erreicht, dass die Überdeckung des Hilfskanals in Schliessstellung der Ventilnadel etwa im Verhältnis der Hubübersetzung des Kraftstoffpolsters grösser als der Ventilnadelhub bemessen werden kann, wodurch die Dichtheit der Überdeckung erhöht wird. Ferner wird auch die Aufsteuerungsgeschwindigkeit des Hilfskanals entsprechend erhöht.

Eine einfache Ausführung ergibt sich, wenn das hubwandelnde Kraftstoffpolster in einer im Durchmesser abgestuften Zylinderbohrung eingeschlossen ist, deren weiterer Bohrungsabschnitt einen mit der Ventilnadel fest verbundenen Kolben führt und deren engerer Bohrungsabschnitt vom Steuerkolben begrenzt ist. Dabei kann vorteilhaft die das Kraftstoffpolster aufnehmende Zylinderbohrung als Speicherraum dienen und der Steuerkolben selbst einen Speicherkolben bilden.

### Zeichnung

Vier Ausführungsbeispiele der Erfindung sind in der Zeichnung dargestellt und in der nachfolgenden Beschreibung näher erläutert. Es zeigen Figur 1 das erste Ausführungsbeispiel, teilweise im Längsschnitt und teilweise in Seitenansicht, und die Figuren 2 bis 4 je einen Teil-Längsschnitt durch das zweite, das dritte und das vierte Ausführungsbeispiel.

### Beschreibung der Ausführungsbeispiele

Die Einspritzdüse nach Figur 1 hat einen Düsenkörper 10, in welchem eine nur angedeutete Ventilnadel 12 verschiebbar gelagert ist. Der Düsenkörper 10 ist nur in Seitenansicht dargestellt, weil die spezielle Ausbildung des eigentlichen Düsenbereichs mit den Spritzöffnungen im vorliegenden Zusammenhang nur von untergeordneter Bedeutung ist. Der Düsenkörper 10 ist durch eine Überwurfmutter 14 an einem Düsenhalter 16 festgespannt, der am oberen Stirnende einen Gewindestutzen 18 für den Anschluss einer Leckölleitung hat.

Zwischen dem Düsenkörper 10 und dem Düsenhalter 16 ist eine Zwischenscheibe 20 gespannt, welche den Öffnungshub der Ventilnadel 12 begrenzt (Gesamthub hg). Die Ventilnadel 12 hat zu diesem Zweck am Übergang zu einem im Durchmesser geschwächten Nadelabschnitt 22 eine Ringschulter, die am Ende des Öffnungshubes zur Anlage an die untere Stirnseite der Zwischenscheibe 20 kommt. Auf den Nadelabschnitt 22 ist ein Druckstück 24 aufgesteckt, an welchem eine Schliessfeder 26 angreift, die in einer Schliessfederkammer 28 im Düsenhalter 16 angeordnet ist. Die Schliessfeder 26 stützt sich über einen Federteller 30 am Boden der Schliessfederkammer 28 ab.

Im Düsenhalter 16 ist koaxial zur Schliessfederkammer 28 eine Zylinderbohrung 32 für einen Speicherkolben 34 vorgesehen, welche vom Gewindestutzen 18 ausgeht und in die Schliessfederkammer 28 mündet. Auf den Speicherkolben 34 wirkt eine Speicherfeder 36 ein, die sich an einem Schraubstück 38 abstützt, welches in einen äusseren Gewindeabschnitt der Zylinderbohrung 32 eingeschraubt ist und eine zentrale Bohrung 39 zur Leckölabführung enthält. Innerhalb der Schliessfeder 26 ist ein Stössel 40 angeordnet, der mit einem kolbenförmigen Ansatz 42 dichtend in die Zylinderbohrung 32 hineinragt. Am Übergang zum Ansatz 42 ist eine Ringschulter gebildet, die in der dargestellten Lage des Stössels 40 auf dem Federteller 30 oben aufliegt. Dabei reicht das untere Ende 50 des Stössels 40 bis an eine zentrale Schulterfläche des Druckstückes 24 heran.

Der Speicherkolben 34 ist an seiner dem Stössel 40 zugekehrten Stirnseite mit einer Erhebung 52 versehen, welche einen freien Zwischenraum zwischen dem Speicherkolben 34 und dem kolbenförmigen Ansatz 42 des Stössels 40 sicherstellt. In der dargestellten Schliessstellung der Ventilnadel 12 drückt die Speicherfeder 36 den Speicherkolben 34 an den Ansatz 42 des Stössels 40 an. In dieser Stellung überdeckt der Speicherkolben 34 um ein geringes Hubmass h, eine Ringnut 54, welche über einen Hilfskanal 56 mit einem Anschlussstutzen 58 für eine Kraftstoffzuleitung verbunden ist. Vom Anschlussstutzen 58 führt ein Hauptkanal 60 in einen Druckraum im Düsenkörper 10, in welchem die Ventilnadel 12 wie bekannt eine erste Druckschulter aufweist und welcher über einen von der Ventilnadel 12 überwachten Ventilsitz mit den Spritzöffnungen verbunden ist.

Die dargestellte Einspritzdüse arbeitet wie folgt: Zum Beginn eines Einspritzvorganges wirkt der zugeführte Kraftstoff nur auf die im Düsenkörper 10 liegende erste Druckschulter der Ventilnadel 12 ein, wodurch die Ventilnadel 12 verschoben wird. Gleichzeitig verschiebt die Ventilnadel 12 über den Stössel 40 den Speicherkolben 34 um das Hubmass h₁ nach oben, so dass dieser die Ringnut 54 aufsteuert. Von diesem Augenblick an gelangt Kraftstoff über den Hilfskanal 56 in den zwischen Speicherkolben 34 und Ansatz 42 liegenden Bereich der Zylinderbohrung 32. Der Speicherkolben 34 weicht nach oben aus und schluckt dabei ein bestimmtes Volumen des zugeführten Kraftstoffs, so dass der Kraftstoffdruck vorübergehend sinkt. Gleichzeitig übt der Kraftstoffdruck eine Schliesskraft auf die Stirnfläche des Ansatzes 42 aus. Dadurch wird die Ventilnadel 12 rasch auf den Ventilsitz zurückgeführt. Bis dahin ist eine Voreinspritzmenge des Kraftstoffs bei einem mässigen Voreinspritzdruck aus der Einspritzdüse ausgetreten.

Durch die Einwirkung des Kraftstoffdrucks auf die Stirnfläche des kolbenförmigen Ansatzes 42 wird im Ergebnis die in Öffnungsrichtung wirksame Angriffsfläche des Kraftstoffs an der Ventilnadel 12 um die Querschnittsfläche des Ansatzes 42 verringert, so dass die Ventilnadel 12 vom Ventilsitz erst wieder abgehoben wird, wenn der Kraftstoffdruck auf einen merklichen höheren Wert angestiegen ist. Danach wird in einer zweiten Phase des Einspritzvorganges die Hauptmenge des Kraftstoffs bei dem höheren Druck eingespritzt. Der höhere Öffnungs- bzw. Schliessdruck bleibt jetzt unabhängig vom Nadelhub bis zum vollständigen Ende des Einspritzvorganges erhalten, so dass sich ein scharfes Spritzende mit schnellem Nadelschliessen ergibt.

Die Einspritzdüse nach Figur 2 hat eine Ventilnadel 64, die in einem Düsenkörper 66 verschiebbar gelagert ist und im Bereich eines Druckraums 68 eine erste Druckschulter 70 hat. Der Düsenkörper 66 und eine Zwischenscheibe 72 sind mit Hilfe einer nicht dargestellten Schraubmutter an einem Düsenhalter 74 festgespannt. In diesem ist wie üblich eine Kammer 76 für eine Schliessfeder vorgesehen, die über ein Druckstück 78 auf die Ventilnadel 64 einwirkt. Der Druckraum 68 ist über einen durch Bohrungen und Ringnuten in den einzelnen Gehäuseteilen gebildeten Hauptkanal 80 mit einem Kraftstoff-Anschlussstutzen am Düsenhalter 74 verbunden.

Im Düsenkörper 66 ist eine Zylinderbohrung 82 vorgesehen, in welcher die Ventilnadel 64 mit geringem, in der Zeichnung vergrössert dargestellten Bewegungsspiel axial geführt ist. Die Zwischenscheibe 72 hat eine zentrale Durchgangsbohrung 84, deren Durchmesser kleiner als jener der Zylinderbohrung 82 ist, so dass sich in der Trennebene der Teile 66, 72 eine Ringschulter 86 ergibt. Die Ventilnadel 64 hat einen im Durchmesser verkleinerten Abschnitt 88, der sich innerhalb der Zylinderbohrung 82 erstreckt und in einen Endzapfen 89 übergeht, der die Durchgangsbohrung 84 durchsetzt und das Druckstück 78 trägt. Am Übergang zum Abschnitt 88 ist an der Ventilnadel 64 eine zweite Druckschulter 90 gebildet, welche der ersten Druckschulter 70 entgegengerichtet ist und deren Fläche kleiner ist als die in Öffnungsrichtung insgesamt wirkende Angriffsfläche des Kraftstoffs an der Ventilnadel 64.

Zwischen dem Abschnitt 88 der Ventilnadel 64 und der Wand der Zylinderbohrung 82 ist eine Ringkammer 92 gebildet, die in axialer Richtung von der gehäusefesten Ringschulter 86 und der Druckschulter 90 an der Ventilnadel 64 begrenzt ist. Auf den Abschnitt 88 ist ein als Ringkörper ausgebildeter Speicherkolben 94 aufgesteckt, der sowohl gegenüber dem Ansatz 88 als auch gegenüber der Wand der Zylinderbohrung 82 nur ein geringes radiales Bewegungsspiel hat und der um den Gesamthub hg der Ventilnadel 64 kürzer ist als die Ringkammer 92, wenn sich die Ventilnadel 64 in Schliessstellung befindet. Der Speicherkolben 94 ist an seinem oberen Rand mit drei gleichmässig über den Umfang verteilten Ausnehmungen 96 zur Aufnahme von Schraubenfedern 97 versehen, die sich an der Ringschulter 86 abstützen und den Speicherkolben 94 gegen die Druckschulter 90 der Ventilnadel 64 drücken.

In der Zylinderbohrung 82 ist eine Ringnut 98 vorgesehen, die über einen Hilfskanal 100 an den Hauptkanal 80 angeschlossen ist. Die untere Flanke der Ringnut 94 ist um die Länge hy eines Voreinspritzhubes gegenüber der Druckschulter 90 versetzt, wenn sich die Ventilnadel 64 in Schliessstellung befindet. Die Kammer 76 im Düsenhalter 74 ist wie bekannt mit einem Leckölanschluss versehen.

Wenn die Ventilnadel 64 den Vorhub hy zurückgelegt hat, gelangt die Druckschulter 90 in den Bereich der Ringnut 98. Von diesem Augenblick an wirkt der Kraftstoffdruck über den Hilfskanal 100 in den Spalt zwischen Ringkolben 94 und Druckschulter 90 und führt den Speicherkolben 94 nach oben, bis er an der Zwischenscheibe 72 anschlägt. Der Speicherkolben 94 schluckt dabei ein gewisses Volumen des Kraftstoffs und gleichzeitig übt der Kraftstoffdruck eine Schliesskraft auf die Druckschulter 90 aus, so dass die Ventilnadel 64 wieder schliesst. Durch die Einwirkung des Kraftstoffdrucks auf die Druckschulter 90 wird die in Öffnungsrichtung wirksame Angriffsfläche des Kraftstoffs um die Fläche der Druckschulter 90 verkleinert. Der Kraftstoffdruck muss jetzt wie im vorbeschriebenen Beispiel auf einen merklich höheren Wert ansteigen, bis die Ventilnadel 64 wieder vom Ventilsitz abgehoben und in ihre volle Offenstellung überführt wird, in der sie sich über den Speicherkolben 94 an der Zwischenscheibe 72 abstützt. Der höhere Schliessdruck bleibt erhalten, bis die Ventilnadel in ihre Schliessstellung zurückgekehrt ist.

Die Einspritzdüse nach Figur 3 hat einen Speicherkolben 110, der in einer Zylinderbohrung 112 einer Ventilnadel 114 mit geringem Bewegungsspiel geführt ist. In die Zylinderbohrung 112 mündet eine Querbohrung 116 ein, deren obere Kante in der Schliessstellung der Ventilnadel 114 um die Länge eines Vorhubes hy von der unteren Flanke einer Ringnut 118 entfernt ist, welche über einen Hilfskanal 120 mit einem Hauptkanal 122 verbunden ist. Dieser führt in einen Druckraum 124, innerhalb welchem die Ventilnadel 114 eine erste Druckschulter 126 hat.

In der Zylinderbohrung 112 ist eine Ringschulter 128 gebildet, gegen welche der Speicherkolben 110 durch eine Schraubenfeder 130 gedrückt ist. Diese stützt sich an einer Platte 132 ab, welche mit der Ventilnadel 114 fest verbunden ist und als Druckstück für eine Schliessfeder 134 dient, welche im Schliesssinn auf die Ventilnadel 114 einwirkt. Die Schliessfeder 134 ist in einer Kammer 136 angeordnet, an deren Boden 138 sie sich abstützt. Am Boden 138 ist ferner ein Anschlagbolzen 140 befestigt, welcher im Zusammenwirken mit der Platte 132 den Ventilnadelhub auf das Mass hg begrenzt. Am Speicherkolben 110 ist ein Zapfen 142 angeformt, welcher im Zusammenwirken mit dem Anschlagbolzen 140 den gesamten Hub des Speicherkolbens 110 auf das Mass h., begrenzt. Die Kammer 136 ist mit einer Leckölleitung 144 verbunden.

Wenn die Ventilnadel 114 den Vorhub hy zurückgelegt hat, kommen die Querbohrungen 116 und die Ringnut 118 zur Überdeckung, so dass sich der Kraftstoffdruck auch in der Zylinderbohrung 112 unterhalb des Speicherkolbens 110 aufbaut und den Speicherkolben nach oben bis zum Anschlag an dem Anschlagbolzen 140 führt. Dabei schluckt der Speicherkolben 110 ein gewisses Kraftstoffvolumen und der Kraftstoffdruck wirkt auf die Bodenfläche 146 der Zylinderbohrung 112 ein, so dass die Ventilnadel 114 wieder auf den Ventilsitz zurückgeführt wird. Wenn der Kraftstoffdruck danach auf einen entsprechend höheren Wert angestiegen ist, wird die Ventilnadel wieder in Öffnungsrichtung verschoben, bis die Platte 132 nach Zurücklegung des gesamten Hubes hg an den Anschlagbolzen 140 anschlägt. Der erhöhte Schliessdruck bleibt danach bis zum völligen Schliessen der Ventilnadel erhalten.

Der unter dem Einfluss der Schraubenfeder 130 in seine dargestellte Ausgangslage zurückkehrende Speicherkolben 110 verdrängt das vorher aufgenommene Kraftstoffvolumen in den Hauptkanal 122, solange sich die Querbohrung 116 und die Ringnut 118 überdecken. Danach kann das gegebenenfalls noch zu verdrängende Kraftstoffvolumen über das Radialspiel zwischen Speicherkolben 110 und der Wand der Zylinderbohrung 112, sowie über die Kammer 136 und von dort in die Leckölleitung 144 gelangen.

Die Einspritzdüse nach Figur 4 stimmt im Prinzip mit der Einspritzdüse nach Figur 1 überein. Unterschiedlich ist, dass die Mittel zum Aufsteuern des Hilfskanals 56, nämlich ein Speicherkolben 150, über ein hubwandelndes Kraftstoffpolster 152 mit der Ventilnadel gekoppelt sind. Das Kraftstoffpolster 152 ist in einer Zylinderbohrung 154 eingeschlossen, die zwei im Durchmesser unterschiedlich grosse Bohrungsabschnitte 156,158 hat. Im grösseren Bohrungsabschnitt 156 ist ein Kolben 160 dicht geführt, der mit der Ventilnadel über den Stössel 40 mechanisch gekoppelt ist. Im engeren Bohrungsabschnitt 158 der Zylinderbohrung 154 ist der Speicherkolben 150 dicht geführt, welcher einen Ringbund 162 hat, der in der Schliessstellung der Ventilnadel von einer Rückführfeder 164 gegen eine gehäusefeste Schulter 166 gedrückt ist.

Der Hilfskanal 56 mündet wie beim Ausführungsbeispiel nach Figur 1 in eine Ringnut 54 ein, die den engeren Bohrungsabschnitt 158 der Zylinderbohrung 154 umgibt, welche gleichzeitig den Speicherraum bildet. Der Speicherkolben 150 ist so bemessen, dass er in der dargestellten Ausgangslage die Ringnut 54 um das Mass h₂ überdeckt. Das Mass h₂ kann bzw. muss grösser als das Mass h, in Figur 1 bemessen werden, weil der Speicherkolben 150 einen um das Durchmesserverhältnis d_{j/}d₂ der Kolben grösseren Weg als die Ventilnadel bzw. der Kolben 160 zurücklegt. Dadurch wird die Dichtheit der Überdeckung des Hilfskanals 56 bzw. der Ringnut 54 verbessert. Im übrigen laufen die Vorgänge wie bei der Ausführung nach Figur 1 ab. Der Hub des Speicherkolbens 150 wird durch eine eingesetzte Buchse 168 begrenzt.

## Patentansprüche

1. Kraftstoff-Einspritzdüse für Brennkraftmaschinen, mit einer Ventilnadel (12), die von einer Schliessfeder (26) belastet ist und eine erste Druckschulter hat, an welcher der Kraftstoffdruck ständig im Öffnungssinn angreift, und ferner mit Mitteln zum Aufsteuern eines Kraftstoff-Hilfskanals (56, 100) am Ende einer Voreinspritzphase, durch den der Kraftstoff in einen Speicherraum (32, 82, 158) gelangt, der von einer zweiten, mit der Ventilnadel (12) verbundenen Druckschulter (42, 90, 160) und von einem als getrenntes Bauteil ausgeführten, unter der Einwirkung einer eigenen Rückführfeder (36, 97, 164) stehenden Speicherkolben (34, 94, 150) begrenzt ist, welcher in der Voreinspritzphase eine von der Ventilnadelbewegung abgeleitete Bewegung und danach unter der Einwirkung des Kraftstoffdrukkes im Speicherraum (32, 82, 158) eine von der Ventilnadelbewegung unabhängige Ausweichbewegung ausführt, durch welche der Speicherraum (32, 82, 158) um einen vorgegebenen Wert vergrössert wird, gekennzeichnet durch folgende Merkmale:
a) der Kraftstoff-Hilfskanal (56, 100) mündet von der Seite her in eine den Speicherraum bildende Zylinderbohrung (32, 82, 158) in einem aus Düsenkörper (10, 66) und Düsenhalter (16, 74) bestehenden Düsengehäuse an einer Stelle ein, welche bei geschlossener Ventilnadel (12) ausserhalb der zweiten Druckschulter (42, 90, 160) liegt und in welcher der Speicherkolben (34, 94, 150) verschiebbar geführt ist,
b) der Speicherkolben (34, 94, 150) überdeckt in seiner der Schliesslage der Ventilnadel (12) entsprechenden Ausgangsstellung und über einen ersten Teilhub hinweg die Einmündung des Kraftstoff-Hilfskanal (56, 100) in die den Speicherraum bildende Zylinderbohrung (32, 82, 158) und steuert diese Einmündung hubabhängig am Ende des ersten Teilhubes auf.

2. Einspritzdüse nach Anspruch 1, dadurch gekennzeichnet, dass der Speicherkolben (34,94) in einer Zylinderbohrung (32, 82) des Düsengehäuses gleichachsig zur Ventilnadel verschiebbar gelagert und während des ersten Teilhubs von seiner eigenen Rückführfeder (36, 97) gegen die zweite Druckschulter (42, 90) der Ventilnadel gedrückt ist.

3. Einspritzdüse nach Anspruch 1, dadurch gekennzeichnet, dass die den Speicherkolben (34) aufnehmende Zylinderbohrung (32) im Düsenhalter (16) gebildet ist und in eine Schliessfederkammer (28) mündet, und dass die Ventilnadel (12) über einen Stössel (40) auf den Speicherkolben (34) einwirkt, der sich in die Zylinderbohrung (32) hinein erstreckt und dort einen die Einmündung der Zylinderbohrung (32) in die Schliessfederkammer (28) dichtenden Kolbenansatz (42) trägt.

4. Einspritzdüse nach Anspruch 2, dadurch gekennzeichnet, dass der Speicherkolben (94) als Ringkörper ausgebildet und in einer Ringkammer (92) gelagert ist, welche zwischen der Wand der die Ventilnadel (64) führenden Zylinderbohrung (82) im Düsenkörper (66) und einem im Durchmesser abgesetzten Ventilnadelabschnitt (88) gebildet ist und an der einen Stirnseite von der als zweite Druckschulter dienenden Ringschulter (90) am Übergang zum abgesetzten Ventilnadelabschnitt (88) begrenzt ist.

5. Einspritzdüse nach Anspruch 4, dadurch gekennzeichnet, dass die den Speicherkolben (94) aufnehmende Ringkammer (92) an der anderen Stirnseite unmittelbar durch eine den Ventilnadelhub begrenzende Zwischenscheibe (72) zwischen Düsenkörper (66) und Düsenhalter (74) begrenzt und der Speicherkolben (94) an seinem der Zwischenscheibe (72) zugekehrten Endabschnitt mit mehreren Aussparungen (96) zur Aufnahme von einzelnen Rückführfedern (97) versehen ist, die sich an der Zwischenscheibe (72) abstützen.

6. Einspritzdüse nach Anspruch 1, dadurch gekennzeichnet, dass der Speicherkolben (150) über ein hubwandelndes Kraftstoffpolster (152) mit der Ventilnadel (12) gekoppelt ist.

7. Einspritzdüse nach Anspruch 6, dadurch gekennzeichnet, dass das Kraftstoffpolster (152) in einer im Durchmesser abgestuften Zylinderbohrung (154) eingeschlossen ist, deren grösserer Bohrungsabschnitt (156) einen mit der Ventilnadel (12) mechanisch gekoppelten Kolben (160) führt und deren engerer Bohrungsabschnitt (158) von einem den Hilfskanal (56) überwachenden Steuerkolben (150) begrenzt ist.

8. Einspritzdüse nach Anspruch 7, dadurch gekennzeichnet, dass der Steuerkolben (150) in Schliessstellung der Ventilnadel (12) von einer Rückführfeder (164) gegen einen gehäusefesten Anschlag (166) gedrückt ist.

9. Kraftstoff-Einspritzdüse für Brennkraftmaschinen, mit einer Ventilnadel, die von einer Schliessfeder (134) belastet ist und eine erste Druckschulter hat, an welcher der Kraftstoffdruck ständig im Öffnungssinn angreift, und ferner mit Mitteln zum Aufsteuern eines Kraftstoff-Hilfskanals (120) am Ende einer Voreinspritzphase, durch den der Kraftstoff in einen Speicherraum (112) gelangt, der von einer zweiten Druckschulter (146) der Ventilnadel und von einem als getrenntes Bauteil ausgeführten, unter der Einwirkung einer eigenen Rückführfeder (130) stehenden Speicherkolben (110) begrenzt ist, welcher in der Voreinspritzphase eine von der Ventilnadelbewegung abgeleitete Bewegung und danach unter der Einwirkung des Kraftstoffdruckes im Speicherraum (112) eine von der Ventilnadelbewegung unabhängige Ausweichbewegung ausführt, durch welche der Speicherraum (112) um einen vorgegebenen Wert vergrössert wird, gekennzeichnet durch folgende Merkmale:
a) die Ventilnadel hat einen kolbenartigen Ansatz (114), welcher in eine Zylinderbohrung eines aus Düsenkörper und Düsenhalter bestehenden Düsengehäuses hineinragt und mit einer Sackbohrung (112) versehen ist, deren Boden (146) die zweite Druckschulter der Ventilnadel bildet und die über einen nahe dem Boden (146) ausgehenden Querkanal (116) mit der Zylinderbohrung im Düsengehäuse verbunden ist,
b) der Kraftstoff-Hilfskanal (120) mündet von der Seite her in die Zylinderbohrung im Düsengehäuse an einer Stelle ein, welcher in Schliesslage der Ventilnadel (114) ausserhalb der zweiten Druckschulter (146) der Ventilnadel liegt,
c) in der Sackbohrung (112) der Ventilnadel (114) ist ein Speicherkolben (110) verschiebbar gelagert, welcher mit der zweiten Druckschulter (146) der Ventilnadel (114) einen Speicherraum in der Sackbohrung (112) begrenzt.
d) die Querbohrung (116) im kolbenartigen Ansatz der Ventilnadel (114) gelangt nach einem vorgegebenen Teilhub der Ventilnadel (114) in Verbindung mit dem Kraftstoff-Hilfskanal (120).

## Claims

1. Fuel injection nozzle for internal-combustion engines, having a valve needle (12) which is loaded by a closing spring (26) and possesses a first pressure shoulder which is engaged permanently in the opening sense by the fuel pressure, and also having means to open an auxiliary fuel duct (56, 100) at the end of a pre-injection phase, through which the fuel passes into an accumulator chamber (32, 82, 158) which is delimited by a second pressure shoulder (42, 90,160) connected to the valve needle (12) and by an accumulator piston (34, 94, 150) constructed as a separate component and subject to the influence of a particular return spring (36, 97, 164) and executes a movement derived from the valve needle movement in the pre-injection phase and there after executes a yielding movement independent of the valve needle movement under the influence of the fuel pressure in the accumulator chamber (32, 82, 158) whereby the accumulator chamber (32, 82, 158) is enlarged by a prescribed value, characterized by the following features:
a) the auxiliary fuel duct (56, 100) leads from the side into a cylindrical bore (32, 82, 158) forming the accumulator chamber in a nozzle housing comprising nozzle element (10, 66) and nozzle holder (16, 74) at a point which is located outside the second pressure shoulder (42, 90, 160) when the valve needle (12) is closed and in which the accumulator piston (34, 94, 150) is slidably guided,
b) the accumulator piston (34, 94,150) masks, in its initial position corresponding to the closed position of the valve needle (12) and through a first partial stroke, the orifice of the auxiliary fuel duct (56, 100) into the cylindrical bore (32, 82, 158) forming the accumulator chamber and opens this orifice as a function of the stroke at the end of the first partial stroke.

2. Injection nozzle according to Claim 1, characterized in that the accumulator piston (34,94) is mounted slidably coaxially to the valve needle in a cylindrical bore (32, 82) of the nozzle housing and is urged by its particular return spring (36, 97) against the second pressure shoulder (42,90) of the valve needle during the first partial stroke.

3. Injection nozzle according to Claim 1, characterized in that the cylindrical bore (32) accommodating the accumulator piston (34) is formed in the nozzle holder (16) and leads into a closing spring chamber (28), and that the valve needle (12) influences through a push rod (40) the accumulator piston (34) which extends into the cylindrical bore (32) and carries there a piston at- tachement (42) sealing the orifice of the cylindrical bore (32) into the closing spring chamber (28).

4. Injection nozzle according to Claim 2, characterized in that the accumulator piston (94) is constructed as an annular element and is mounted in an annular chamber (92) which is formed between the wall of the cylindrical bore (82) carrying the valve needle (64) in the nozzle element (66) and a valve needle section (88) shouldered in diameter and is delimited on one end face by the annular shoulder (90), serving as the second pressure shoulder, at the transition to the shouldered valve needle section (88).

5. Injection nozzle according to Claim 4, characterized in that the annular chamber (92) ac- comodating the accumulator piston (94) is delimited directly on the other end face by an intermediate disc (72) between nozzle element (66) and nozzle holder (74) which limits the valve needle stroke, and the accumulator piston (94) is provided on its end section facing the intermediate disc (72) with a plurality of recesses (96) to accommodate individual return springs (97) which are braced against the intermediate disc (72).

6. Injection nozzle according to Claim 1, characterized in that the accumulator piston (150) is coupled to the valve needle (12) by a stroke- changing fuel cushion (152).

7. Injection nozzle according to Claim 6, characterized in that the fuel cushion (152) is enclosed in a cylindrical bore (154) of stepped diameter, the larger bore section (156) of which carries a piston (160) coupled mechanically to the valve needle (12) and the narrower bore section (158) of which is delimited by a control piston (150) monitoring the auxiliary duct (56).

8. Injection nozzle according to Claim 7, characterized in that the control piston (150) is urged by a return spring (164) against a stop (166) integral with the housing in the closed position of the valve needle (12).

9. Fuel injection nozzle for internal-combustion engines, having a valve needle which is loaded by a closing spring (134) and has a first pressure shoulder which is engaged permanently in the opening direction by the fuel pressure, and also with means to open at the end of a pre-injection phase an auxiliary fuel duct (120) through which the fuel passes into an accumulator chamber (112) which is delimited by a second pressure shoulder (146) of the valve needle an by an accumulator piston (110) constructed as a separate component and subject to the influence of a particular return spring (130), which executes a movement derived from the valve needle movement in the pre-injection phase an thereafter executes a yielding movement independent of the valve needle movement under the influence of the fuel pressure in the accumulator chamber (112), whereby the accumulator chamber (112) is enlarged by a prescribed value, characterized by the following features:
a) the valve needle has a piston-like attachment (114) which projects into a cylindrical bore of a nozzle housing comprising nozzle element and nozzle holder and is provided with a blind bore (112), the base (146) of which forms the second pressure shoulder of the valve needle and which is connected by a transverse duct (116) starting in proximity of the base (146) to the cylindrical bore in the nozzle housing,
b) the auxiliary fuel duct (120) leads from the side into the cylindrical bore in the nozzle housing at a point which is located outside the second pressure shoulder (146) of the valve needle in the closed position of the valve needle (114),
c) an accumulator piston (110) which is mounted slidably in the blind bore (112) of the valve needle (114) delimits, with the second pressure shoulder (146) of the valve needle (114), an accumulator chamber in the blind bore (112),
d) the transverse bore (116) in the piston-like attachment of the valve needle (114) comes into communication with the auxiliary fuel duct (120) after a prescribed partial stroke of the valve needle (114).

## Revendications

1. Injecteur de carburant pour moteurs à combustion interne, avec un pointeau de soupape (12), qui est sollicité par un ressort de fermeture (26), et qui a un premier épaulement de pression sur lequel la pression du carburant agit constamment dans le sens de l'ouverture, et, en outre, avec des moyens pour commander, à la fin d'une phase de pré-injection, un canal auxiliaire de carburant (56, 100) par lequel le carburant arrive dans une chambre de retenue (32, 82, 158), qui est délimitée par un second épaulement de pression (42, 90, 160) relié au pointeau de soupape (12), et par un piston de retenue (34, 94,150), réalisé sous la forme d'une pièce distincte et soumis à l'action d'un ressort de rappel (36, 97, 164) qui lui est propre, ce piston de retenue accomplissant dans la phase de pré-injection un déplacement dérivé du déplacement du pointeau de soupape, et accomplissant ensuite dans la chambre de retenue (32, 82, 158) un déplacement indépendant du déplacement du pointeau de la soupape, et grâce auquel la chambre de retenue (32, 82, 158) est augmentée d'une valeur prédéfinie, injecteur caractérisé en ce qu'il comporte les particularités suivantes:
a) le canal auxiliaire de carburant (56, 100) débouche latéralement dans un perçage cylindrique (32, 82, 158), dans un boîtier d'injecteur constitué d'un corps d'injecteur (10, 66) et d'un support d'injecteur (16, 74), à un emplacement qui se situe, lorsque le pointeau de soupape (12) est fermé, en dehors du second épaulement de pression (42,90,160), perçage dans lequel est susceptible d'être déplacé le piston de retenue (34, 94, 150),
b) le piston de retenue (34, 94, 150) recouvre, dans sa position de départ correspondant à la position de fermeture du pointeau de soupape (12), et le long d'une première course partielle, le débouché du canal auxiliaire de carburant (56, 100) dans le perçage cylindrique (32, 82, 158) constituant la chambre de retenue, et il commande ce débouché en fonction de la course à la fin de la première course partielle.

2. Injecteur selon la revendication 1, caractérisé en ce que le piston de retenue (34,94) est monté de façon à pouvoir coulisser dans un perçage cylindrique (32, 82) du boîtier d'injecteur, coaxial au pointeau de soupape, et est poussé par son propre ressort de rappel (36, 97), pendant la première course partielle, contre la second épaulement de pression (42, 90) du pointeau de soupape.

3. Injecteur selon la revendication 1, caractérisé en ce que le perçage cylindrique (32), dans lequel est logé le piston de retenue (34) est ménagé dans le support d'injecteur (16) et débouché dans une chambre (28) de ressort de fermeture, tandis que le pointeau de soupape (12) agit par l'intermédiaire d'un poussoir (40) sur le piston de retenue (34), qui s'étend à l'intérieur du perçage cylindrique (32) où il comporte un appendice de piston (42) étanchant le débouché du perçage cylindrique (32) dans la chambre (28) de ressort de fermeture.

4. Injecteur selon la revendication 2, caractérisé en ce que le piston de retenue (94) revêt la forme d'une structure annulaire et est monté dans une chambre annulaire (92), qui est ménagée entre la paroi du perçage cylindrique (82) guidant le pointeau de soupape (84) dans le corps d'injecteur (66) et un tronçon réduit en diamètre (88) du pointeau de soupape, et qui est délimitée à l'une de ses extrémités frontales par l'épaulement annulaire (90) jouant le rôle de second épaulement de pression, à la transition vers le tronçon de diamètre réduit (88) du pointeau de soupape.

5. Injecteur selon la revendication 4, caractérisé en ce que la chambre annulaire (92) recevant le piston de retenue (94) est délimitée directement sur son autre face frontale par un disque intermédiaire (72) placé entre le corps d'injecteur (66) et le support d'injecteur (74) et limitant la course du pointeau de soupape, tandis que le piston de retenue (94), à sa partie terminale tournée vers le disque intermédiaire (72), et muni de plusieurs évidements (96) destinés à recevoir des ressorts de rappel individuels (97), qui prennent appui contre le disque intermédiaire (72).

6. Injecteur selon la revendication 1, caractérisé en ce que le piston de retenue (150) est couplè avec le pointeau de soupape (12) par l'intermédiaire d'un tampon de carburant (152) changeant la course.

7. Injecteur selon la revendication 6, caractérisé en ce que le tampon de carburant (152) est enfermé dans un perçage cylindrique (154) échelonné en diamètre, dont le tronçon de plus grand diamètre (156) guide un piston (160) couplé mécaniquement avec le pointeau de soupape (12), et dont le tronçon de plus petit diamètre (158) est délimité par un piston de commande (150) contrôlant le canal auxiliaire (56).

8. Injecteur selon la revendication 7, caractérisé en ce que le piston de commande (150), dans la position de fermeture du pointeau de soupape (12), est poussé par un ressort de rappel (164) contre une butée (166) solidaire du boîtier.

9. Injecteur de carburant pour moteurs à combustion interne, avec un pointeau de soupape qui est sollicité par un ressort de fermeture (134) et qui a un premier épaulement de pression sur lequel agit en permanence, dans le sens de l'ouverture, la pression du carburant, et avec, en outre, des moyens pour commander, à la fin d'une phase de pré-injection, un canal auxiliaire de carburant (120), grâce auquel le carburant arrive dans une chambre de retenue (112), qui est délimitée par un second épaulement de pression (146) du pointeau de soupape et par un piston de retenue (110) réalisé sous la forme d'une pièce constitutive distincte et soumis à l'action d'un ressort de rappel (130) qui lui est propre, ce piston de retenue accomplissant, dans la phase de pré-injection, un déplacement dérivé du déplacement du pointeau de soupape, et accomplissant ensuite dans la chambre de retenue (112), sous l'action de la pression du carburant, un déplacement indépendant du déplacement du pointeau de soupape et grâce auquel la chambre de retenue (112) est augmentée d'une valeur prédéfinie, injecteur caractérisé en ce qu'il comporte les particularités suivantes:
a) le pointeau de soupape a un appendice (114) en forme de piston, qui pénètre dans un perçage cylindrique d'un boîtier d'injecteur constitué par un corps d'injecteur constitué par un corps d'injecteur et un support d'injecteur, et qui muni d'un perçage borgne (112), dont le fond (146) constitue le second épaulement de pression du pointeau de soupape, ce trou borgne étant en communication, par l'intermédiaire d'un canal transversal partant au voisinage de son fond (146), avec le perçage cylindrique dans le boîtier d'injecteur,
b) le canal auxiliaire de carburant (120) débouche latéralement dans le perçage cylindrique dans le boîtier d'injecteur à un emplacement qui, dans la position de fermeture du pointeau de soupape (11'), se situe en dehors du second épaulement de pression (146) du pointeau de soupape,
c) dans le perçage borgne (112) du pointeau de soupape (114) est monté, de façon à pouvoir coulisser, un piston de retenue (110), qui délimite avec le second épaulement de pression (146) du pointeau de soupape (114) une chambre de retenue dans ce perçage borgne (112).
d) le perçage transversal (116) dans l'appendice en forme de piston du pointeau de soupape (114) vient, après une course partielle prédéfinie du pointeau de soupape (114), en communication avec le canal auxiliaire de carburant (120).
